# EUROPÄISCHE PATENTSCHRIFT

(11) **EP 1 343 972 B1**
(45) Veröffentlichungstag und Bekanntmachung des Hinweises auf die Patenterteilung: **14.01.2009**
(21) Anmeldenummer: 01991838.2
(22) Anmeldetag: 13.12.2001
(51) Int. Cl.: F04D 13/06

(54) **VERFAHREN ZUM BETREIBEN EINES PUMPENAGGREGATS**
METHOD FOR OPERATING A MOTOR PUMP
PROCEDE DE FONCTIONNEMENT D'UN GROUPE MOTOPOMPE

(30) Priorität: 22.12.2000 DE 10064717
(43) Veröffentlichungstag der Anmeldung: 17.09.2003
(73) Patentinhaber: GRUNDFOS A/S, DK-8850 Bjerringbro (DK)
(72) Erfinder: CHRISTENSEN, Jorgen, DK-8850 Bjerringbro (DK)
(74) Vertreter: Vollmann, Heiko
(86) Internationale Anmeldenummer: PCT/EP2001/014656
(87) Internationale Veröffentlichungsnummer: WO 2002/052156

(56) Entgegenhaltungen:
- US-A- 3 744 935
- US-A- 5 144 177

## Beschreibung

Die Erfindung betrifft ein Verfahren zum Betreiben eines Pumpenaggregats gemäß den im Oberbegriff des Anspruchs 1 angegebenen Merkmalen sowie ein Pumpenaggregat gemäß den im Oberbegriff des Anspruchs 2 angegebenen Merkmalen. Ein solches Verfahren und eine solche Pumpe ist z.B. aus der US-A-5 144 177 bekannt.

Kreiselpumpenaggregate kleiner und mittlerer Leistung wie sie heute zum Stand der Technik zählen, sind üblicherweise als Nassläufer ausgebildet, d. h. sie weisen ein Spaltrohr auf, das den Rotorraum gegenüber dem Statorraum abdichtet, insbesondere gegen Eindringen von Förderflüssigkeit. Die im Rotorraum befindliche Förderflüssigkeit dient insbesondere auch zur Schmierung der die Rotorwelle tragenden Lager. Die Pumpen dieser Bauart haben sich bestens bewährt, da sie keine Dichtung zu dem Bereich der beweglichen Teile benötigt, der Rotorraum also mit dem Pumpenraum leitungsverbunden sein kann.

Andererseits zählt es zum Stand der Technik Trockenläufer einzusetzen, d. h. die das Pumpenlaufrad tragende Welle gegenüber dem Motor abzudichten. Um hier zuverlässig und über lange Zeit den Rotorraum gegenüber der Förderflüssigkeit abzudichten, sind aufwändige Dichtungskonstruktionen erforderlich, die teuer und häufig verschleißanfällig sind.

Zwar ist der Trockenläufer vom Wirkungsgrad dem Nassläufer grundsätzlich überlegen, da der Abstand zwischen Rotor und Stator verringert werden kann und das magnetische Feld zwischen diesen Bauteilen nicht durch das Spaltrohr abgeschwächt wird, doch ist der Mehraufwand für Dichtungen und die damit im Langzeitbetrieb auch einhergehende Wartung so groß, dass zumindest bei kleinen und mittleren Baugrößen nahezu ausschließlich Nasslaufmotoren eingesetzt werden. Im Übrigen ist für die Dauerschmierung des Lagers Sorge zu tragen.

Um die hydraulische Leistung solcher Kreiselpumpen und deren Wirkungsgrad zu steigern, ist es bekannt, dem Aggregat einen miniaturisierten Frequenzumrichter zuzuordnen, welcher dem Elektromotor vorgeschaltet ist und eine praktisch beliebig hohe Drehzahl des Motors unabhängig von der Netzfrequenz- und Spannung ermöglicht. Mit zunehmender Drehzahl allerdings macht sich die Flüssigkeitsreibung zwischen Rotor und Spaltrohr negativ bemerkbar, so dass eine Drehzahlerhöhung über bestimmte Grenzen hinaus bei dieser Bauart derzeit nicht sinnvoll ist.

Vor diesem Stand der Technik liegt der vorliegenden Erfindung die Aufgabe zugrunde, ein Verfahren zum Betreiben eines Pumpenaggregats zu schaffen, mit dem ein Betrieb der Pumpe bei höheren Drehzahlen möglich ist. Darüber hinaus soll ein gattungsgemäßes Pumpenaggregat so ausgebildet werden, dass es mit hohen Drehzahlen antreibbar ist, ohne die Eingangs geschilderten systembedingten Nachteile der beiden Systeme (Nassläufer/Trockenläufer) aufzuweisen.

Der verfahrensmäßige Teil dieser Aufgabe wird durch die in Anspruch 1 angegebenen Merkmale, der vorrichtungsmäßige Teil durch die in Anspruch 2 angegebenen Merkmale gelöst. Vorteilhafte Ausgestaltungen der Erfindung sind in den Unteransprüchen, der nachfolgenden Beschreibung und der Zeichnung angegeben.

Grundgedanke der vorliegenden Erfindung ist es, einen Nasslaufmotor so zu betreiben, dass dieser von der Bauart her zwar als Nasslaufmotor ausgebildet sein kann, im Betrieb jedoch die Eigenschaften eines Trockenläufers aufweist, insbesondere ohne die bei Nasslaufmotoren üblicherweise im Rotorraum befindliche Flüssigkeit läuft. Hierdurch können die konstruktiven Vorteile des Nasslaufmotors, der keine aufwändigen Dichtungen zwischen Pumpe und Motor benötigt, beibehalten werden, ohne auf die insbesondere bei hohen Drehzahlen vorteilhaften Eigenschaften eines Trockenläufers verzichten zu müssen. Die Erfindung sieht sieht also zu Verfahrengemäss Anspruch 1 vor, wonach während und/oder nach dem Hochfahren des Motors auf eine Betriebsdrehzahl die im Rotorraum befindliche Flüssigkeit zumindest teilweise entfernt wird. Dabei wird die zwischen Rotor und Spaltrohr befindliche Flüssigkeit durch Wärmeeinwirkung verdampft. Denn gerade in diesem Bereich ist das Entfernen der Flüssigkeit besonders wichtig, da hier aufgrund der hohen Relativgeschwindigkeiten zwischen Rotor und Spaltrohr auch die höchste Reibleistung entsteht.

Für den vorrichtungsmäßigen Aufbau zum Betrieb eines Pumpenaggregats in der vorbeschriebenen Weise wird der Rotorraum gegenüber der Förderflüssigkeit druckbegrenzt abgedichtet ist. Eine solche druckbegrenzte Abdichtung reicht aus, um den Rotorraum während des Betriebs weitgehend flüssigkeitsfrei zu halten. Die Konstruktion sieht dabei durchaus vor, dass der Rotorraum vor Beginn des Motoranlaufs flüssigkeitsgefüllt ist. Die Flüssigkeit wird jedoch entweder durch ein gesondert dafür vorgesehenes Ventil, durch eine nur bis zu einem bestimmten Druck wirksame Dichtung aus dem Rotorraum dadurch entfernt, dass aufgrund einer Erwärmung die Flüssigkeit verdampft und damit das Volumen vergrößert wird. Hierdurch steigt der Druck an, bis die Druckbegrenzug des Rotorraums überschritten wird und die dort befindliche Flüssigkeit, sei es in gasförmiger oder flüssiger Form, entweicht. Gleichzeitig führt der dann dort herrschende Dampfdruck dazu, dass keine weitere Förderflüssigkeit in den Rotorraum eindringt. Im Übrigen kann die Pumpenkonstruktion in vorteilhafter Weise wie bei einem Nasslaufmotor vorgesehen sein, so dass insbesondere die für hohe Drehzahlen günstigen flüssigkeitsgeschmierten Gleitlager eingesetzt werden können.

Um die Versorgung der Lager mit Flüssigkeit auch dann sicherstellen zu können, wenn der Rotorraum bei Betriebsdrehzahl des Motors weitgehend flüssigkeitsfrei ist, sieht die Erfindung vor, die den Rotor tragenden Lager ausserhalb des Rotorraums anzuordnen. Dabei wird jedoch mindestens ein den Rotor tragendes Lager, vorzugsweise das dem Pumpenlaufrad entferntere innerhalb des Spaltrohrs angeordnet, da dann eine Flüssigkeitsversorgung über die zentrale Wellenbohrung und somit auch ein weitgehender axialer Druckausgleich an der Welle stattfinden kann.

Es ist günstig, wenn beide Wellenenden aus dem Rotorraum herausgeführt sind, wobei dann an einem Wellenende ein Laufrad vorgesehen ist und die aus dem Rotorraum abzuführende Flüssigkeit nahe dem dem Laufrad abgewandten Wellenende abgeführt wird. Wenn dann nämlich, wie vorstehend geschildert, ein Druckausgleich über eine Wellenbohrung oder eine andere Leitungsverbindung besteht, kann die Abfuhr der Flüssigkeit aus dem Rotorraum nahezu drucklos erfolgen und muss nicht gegen den Förderdruck der Pumpe erfolgen. Bei einer Leitungsverbindung durch die Welle, wenn also dieses Wellenende mit dem Druck der Saugseite der Pumpe beaufschlagt ist, ist eine solche Abfuhr besonders leicht möglich.

Als druckbegrenzt abdichtende Mittel werden vorzugsweise Gleitringdichtungen eingesetzt, wobei die Einstellung der Druckbegrenzung durch Wahl einer entsprechenden Feder erfolgt, mit der die Gleitringe in Kontakt gehalten werden.

Zweckmäßig ist es, wenn die Gleitringdichtung jeweils zwischen Rotor und dem benachbarten Lager angeordnet ist, wobei die Lageraufnahme für das vom Laufrad entfernte Lager innerhalb des Spaltrohrs sitzt. Dabei wird die Lageraufnahme zweckmäßigerweise mittels einer äusseren Dichtung gegenüber dem Spaltrohr und mittels einer inneren Dichtung gegenüber dem feststehenden Teil der Gleitringdichtung abgedichtet.

Um die Flüssigkeit aus dem Rotorraum möglichst vollständig entfernen zu können, ist es zweckmäßig, dass entweder die Lageraufnahme oder die Gleitringdichtung mit Spiel stirnseitig an dem Rotor anliegen oder ein gesondertes Verdrängungsbauteil zwischen Lageraufnahme und Rotor vorgesehen ist, das das freie, im Betrieb durch Flüssigkeit ausfüllbare Volumen zwischen der Stirnseite des Rotors und der Lageraufnahme verringert. Dieses Verdrängerbauteil wird zweckmäßigerweise aus wärmeisolierendem Werkstoff, vorzugsweise Kunststoff, hergestellt, um zu verhindern, dass die im Rotorraum bewusst erzeugte Wärme zum Verdampfen der dort befindlichen Flüssigkeit stirnseitig abgeführt wird oder dass in diesem Bereich Kondensat entsteht. Aus diesem Grunde ist es zweckmäßig, auch die Lageraufnahmen aus einem wärmeisolierenden Werkstoff zu fertigen.

Um eine möglichst schnelle und volständige Verdampfung der im Rotorraum befindlichen Flüssigkeit zu erzielen, kann es vorteilhaft sein, das Spaltrohr zumindest in einem Teilbereich beheizbar auszugestalten. Grundsätzlich kann die Wärmeerzeugung durch Reibung im Bereich zwischen Rotor und Spaltrohr erfolgen, so dass sich die Flüssigkeit am Hochfahren des Motors selbsttätig erhitzt und somit verdampft wird. Es kann jedoch auch ergänzend oder zum Verdampfen vor dem Anlaufen des Motors eine Spaltrohrheitzung vorgesehen sein, sei es durch eine elektrische Widerstandsheizung oder auch induktiv, insbesondere durch das zwischen Rotor und Stator im Betrieb gebildete Magnetfeld. Besonders vorteilhaft wird als Motor ein Permanentmagnetmotor eingesetzt.

Die Erfindung ist nachfolgend anhand eines in der Zeichnung dargestellten Ausführungsbeispiels näher erläutert. Es zeigen:
- Fig. 1: ein Längsschnitt durch ein Kreiselpumpenaggregat nach der Erfindung und
- Fig. 2: die Einzelheit II in Figur 1 in vergrößerter Darstellung.

Das in den Figuren dargestellte Pumpenaggregat weist ein Gehäuse 1 runden Querschnitts auf, an dessen unterer Stirnseite ein saugseitiger Einlass 2 und an dessen oberer Stirnseite ein druckseitiger Auslass 3 gebildet ist. Die zu fördernde Flüssigkeit wird am Einlass 2 angesaugt, gelangt von dort in einen Saugmund 4 eines Kreiselrades 5 der Pumpe, von dem aus es radial nach außen in einen ringförmigen Kanal 6 zum Auslass 3 gelangt.

Der Kanal 6 wird an seiner Außenseite durch das Gehäuse 1 begrenzt, auf seiner Innenseite durch ein Motorgehäuse 7, das innerhalb des Gehäuses 1 festgelegt ist. Die elektrische Versorgung des Aggregats erfolgt über einen seitlich aus dem Motorgehäuse 7, den Kanal 6 durchsetzenden und aus dem Gehäuse 1 herausgeführten elektrischen Anschluss 8. Das Motorgehäuse 7 nimmt einen Stator 9 auf, der an seiner Innenseite durch ein Spaltrohr 10 begrenzt ist. Innerhalb des Spaltrohrs 10 läuft ein Rotor 11, der auf einer Welle 12 sitzt, die nahe ihren Enden in Gleitlagern 13, 14 gelagert ist, die in Lageraufnahmen 15, 16 sitzen, die innerhalb des Spaltrohrs 10 und somit innerhalb des Motorgehäuses 7 festgelegt sind.

Das Spaltrohr 10 begrenzt radial einen Rotorraum 17, der stirnseitig durch Gleitringdichtungen 18, 19 räumlich- und druckbegrenzt gegenüber dem übrigen Spaltrohrraum wird.

Die Welle 12, die innerhalb der Gleitlager 13 und 14 gelagert ist, trägt am unteren Ende das Laufrad 5 und im Übrigen den Rotor 11. Sie weist eine zentrale Durchgangsbohrung 20 auf, welche eine Leitungsverbindung zwischen dem Saugmund 4 und dem in Figur 1 oberen Ende des Motorgehäuses 7 bildet. Da die Welle 12 wie bei Nasslaufmotoren üblich, nicht gegenüber dem Pumpenraum abgedichtet ist, werden sowohl das obere Lager 13 über die Bohrung 20 als auch das untere Lager 14 mit Förderflüssigkeit versorgt. Dabei steht am unteren Lager 14 der Förderdruck der Pumpe an, wohingegen am oberen Lager 13 der saugseitige Druck anliegt. Der Rotorraum 17 ist lediglich über Gleitringdichtungen 18 und 19 gegenüber dem im Betrieb flüssigkeitsgefüllten Spaltrohrraum abgedichtet. Der Aufbau einer solchen Gleitringdichtung ist anhand der oberen Gleitringdichtung 18 in Figur 2 dargestellt.

Die Gleitringdichtung 18 besteht aus einem stationären Gleitring 21, der innerhalb des die Lageraufnahme 15 bildenden Bauteils eingegliedert, mittels eines O-Rings 22 gegenüber diesem radial abgedichtet und in Achsrichtung der Welle 12 verschiebbar gelagert ist. Dieser stationäre Gleitring 21 wird von einer die Welle 12 umgebenden Schraubenfeder 23 druckkraftbeaufschlagt. Die Schraubenfeder 23 ist ebenfalls innerhalb des die Lageraufnahme 15 bildenden Bauteils angeordnet. Dieser zwischen Welle 12 und dem die Lageraufnahme 15 bildenden Bauteil gebildete Ringraum ist über einen Kanal 24 mit dem durch das Motorgehäuse 7 abgegrenzten Raum im Bereich des oberen Lagers 13 verbunden, der mit der Bohrung 20 in Leitungsverbindung steht.

Ein rotierender Gleitring 25 liegt stirnseitig an dem stationären Gleitring 21 an, er sitzt innerhalb eines Wellenabsatzes und rotiert mit der Welle 12.

Die so gebildete Gleitringdichtung 18 dichtet den Rotorraum 17 zum übrigen Spaltrohrraum ab, eine entsprechende Abdichtung ist auf der anderen Seite des Rotors 11 vorgesehen.

Beim Anlauf der Pumpe kann der Rotorraum 17 ganz oder teilweise mit Förderflüssigkeit gefüllt sein. Sobald die Motordrehzahl ansteigt, wird die im Rotorraum 17 befindliche Flüssigkeit erwärmt. Solange bis schließlich die Flüssigkeit verdampft und der Druck innerhalb des Rotorraums 17 rapide ansteigt. Wenn der durch die Gleitringdichtung 18 gebildetet und über die Druckkraft der Feder 23 festgelegte Grenzdruck überschritten ist, hebt der stationäre Gleitring vom rotierenden Gleitring 25 ab, bewegt sich also in der Darstellung gemäß Figur 1 nach oben, wodurch der Rotorraum 17 mit dem das Lager 13 umgebenden Raum über den Kanal 24 leitungsverbunden wird. Durch den im Rotorraum 17 gebildeten Druck wird der Rotorraum selbsttätig über die Gleitringdichtung 18 entleert, bis schließlich keine Flüssigkeit, sondern nur noch Dampf im Rotorraum befindlich ist. Dann arbeitet der Motor quasi wie ein Trockenlaufmotor. Die Betriebsdrehzahl eines solchen Motors kann beispielsweise zwischen 40.000 und 100.000 Umdrehungen pro Minute liegen. Der vorbeschriebene Vorgang wiederholt sich bei jedem Anlauf des Motors, sofern der Rotorraum 17 wieder flüssigkeitsgefüllt ist.

Um eine möglichst vollständige Entfernung der Flüssigkeit aus dem Rotorraum 17 zu gewährleisten, sind stirnseitig des Rotors 11 ein mitlaufender erster Verdrängungskörper 26 vorgesehen, der stirnseitig des Rotors angeordnet ist, sowie ein zweiter feststehender Verdrängungskörper 27, der über einen O-Ring 28 dicht am Spaltrohr 10 anliegt. Die Verdrängungskörper 26 und 27 sind aus wärmeisolierendem Kunststoff gebildet und haben im Wesentlichen zwei Aufgaben. Sie sollen zum einen den im Rotorraum 17 zwischen Rotor 11 und dem die Lageraufnahme 15 bildenden Bauteil verbleibenden Raum weitgehend ausfüllen, um das freie Volumen des Rotorraums 17 und damit die mögliche Flüssigkeitsaufnahme desselben zu minimieren. Zum anderen stellen diese Körper 26 und 27 Isolationskörper dar, welche den im Betrieb heissen Rotorraum 17 von den benachbarten Lagerraum isolieren, um somit eine Kondensatbildung in diesem Bereich und damit eine erhöhte Reibung zu vermeiden. Die Ausbildung und Anordnung der auf der anderen Seite des Rotors 11 angeordneten Gleitringdichtung 19 enspricht funktionell der anhand des der Gleitringdichtung 18 beschriebenen Aufbaus. Auch dort sind Verdrängungskörper 26 und 27 vorgesehen. Konstruktionsbedingt kann das Entfernen der Flüssigkeit aus dem Rotorraum 17 grundsätzlich über eine oder beide der Gleitringdichtungen 18 und 19 erfolgen. Bevorzugt wird dies jedoch über die obere Gleitringdichtung 18 erfolgen, da dort über die Bohrung 12 nur der saugseitige Druck anliegt, wohingegen an der anderen Gleitringdichtung 19 der druckseitige Druck anliegt, der beim Entfernen der Flüssigkeit aus dem Rotorraum überwunden werden muss.

Bei dem vorstehend beschriebenen Ausführungsbeispiel erfolgt die Erwärung und Verdampfung der im Rotorraum befindlichen Flüssigkeit selbsttätig, sobald entsprechende Drehzahlbereiche erreicht werden. Es kann jedoch gemäß der Erfindung auch eine zusätzliche elektrische oder anderwertige Heizung vorgesehen sein, so kann insbsondere das Spaltrohr im Bereich ausserhalb des Rotors 12, also dort, wo die Verdrängungskörper 26 und 27 angordnet sind, beheizt sein. Auch kann anstelle der Gleitringdichtung ein Überdruckventil an geeigneter Stelle im Rotorraum, beispielsweise im Spaltrohr vorgesehen sein, um die Flüssigkeit zu entfernen. Der im Ausführungsbeispiel dargestellte Motor ist ein Gleichstrommotor, es können jedoch auch Wechsel- bzw. Starkstrommotoren eingesetzt werden.

### Bezugszeichenliste

- 1: - Gehäuse
- 2: - Einlass
- 3: - Auslass
- 4: - Saugmund
- 5: - Kreiselrad
- 6: - Kanal
- 7: - Motorgehäuse
- 8: - elektrischer Anschluss
- 9: - Stator
- 10: - Spaltrohr
- 11: - Rotor
- 12: - Welle
- 13: - Lager oben
- 14: - Lager unten
- 15: - Lageraufnahme oben
- 16: - Lageraufnahme unten
- 17: - Rotorraum
- 18: - Gleitringdichtung oben
- 19: - Gleitringdichtung unten
- 20: - Bohrung in der Welle
- 21: - stationärer Gleitring
- 22: - O-Ring
- 23: - Schraubenfeder
- 24: - Kanal
- 25: - rotierender Gleitring
- 26: - Verdrängungskörper
- 27: - Verdrängungskörper
- 28: - O-Ring

## Patentansprüche

1. Verfahren zum Betreiben eines Pumpenaggregats mit einer Kreiselpumpe und mit einem diese antreibenden Elektromotor, dessen Rotor (11) in einem Spaltrohr (10) läuft, das den Rotorraum (17) gegenüber dem Stator (9) fluiddicht trennt, **dadurch gekennzeichnet, dass** der Rotorraum (17) durch Dichtungsmittel (17, 18) abgedichted wird, welche den Rotorraum (17) gegenüber der Förderflüssigkeit druckbegrenzt abdichten, wodurch während und/oder nach dem Hochfahren des Motors auf eine Betriebsdrehzahl die im Rotorraum (17) zwischen Rotor (11) und Spaltrohr (10) befindliche Förderflüssigkeit durch Wärmeeinwirkung verdampff und teilweise entfernt wird.

2. Pumpenaggregat, insbesondere zum Betreiben nach einem Verfahren gemäß Anspruch 1, mit einer Kreiselpumpe und mit einem diese antreibenden Elektromotor, dessen Rotor (11) in einem Spaltrohr (10) läuft, das den Rotorraum (17) gegenüber dem Stator (9) fluiddicht trennt, **dadurch gekennzeichnet, dass** der Rotorraum (17) durch Dichtungsmittel (17, 18) abgedichted wird, welche den Rotorraum (17) gegenüber der Förderflüssigkeit druckbegrenzt abdichten, wodurch während und oder nach dem Hochfahren des Motors auf eine Betriebsdrehzahl die im Rotorraum (17) zwichen Rotor (11) und Spaltrohr (10) befindliche Förderflussigkeit durch Wärmeeinwirkung verdampft und teilweise entfernt wird.

3. Pumpenaggregat nach Anspruch 2, **dadurch gekennzeichnet, dass** die den Rotor (11) tragenden Lager (13, 14) ausserhalb des Rotorraums (17) angeordnet sind.

4. Pumpenaggregat nach einem der vorhergehenden Ansprüche, **dadurch gekennzeichnet, dass** mindestens ein den Rotor (11) tragendendes Lager (13, 14) innerhalb des Spaltrohrs (10) angeordnet ist.

5. Pumpenaggregat nach einem der vorhergehenden Ansprüche, **dadurch gekennzeichnet, dass** beide Wellenenden aus dem Rotorraum (17) herausgeführt sind, dass an einem Wellenende ein Laufrad (5) vorgesehen ist und dass die zu entfernende Flüssigkeit nahe dem dem Laufrad (5)abgewandten Wellenende abgeführt wird.

6. Pumpenaggregat nach Anspruch 1, **dadurch gekennzeichnet, dass** die den Rotorraum (17) gegenüber der Förderflüssigkeit druckbegrenzt abdichtenden Mittel durch mindestens eine Gleitringdichtung (18, 19) gebildet sind.

7. Tauchpumpenaggregat nach einem der vorhergehenden Ansprüche, **dadurch gekennzeichnet, dass** ein die Welle (12) des Rotors (11) aufnehmendes Lager (13, 14) in einer Lageraufnahme (15, 16) sitzt, welche in das Spaltrohr (10) eingegliedert ist, und dass die Gleitringdichtung (18, 19) zwischen dem Rotor (11) und einer Lageraufnahme (15, 16) angeordnet ist.

8. Tauchpumpenaggregat nach einem der vorhergehenden Ansprüche, **dadurch gekennzeichnet, dass** die Lageraufnahme (15, 16) mittels einer äußeren Dichtung (28) gegenüber dem Spaltrohr (10) und mittels einer inneren Dichtung(22) gegenüber dem feststehenden Teil (21) der Gleitringdichtung (18, 19) abgedichtet ist.

9. Tauchpumpenaggregat nach einem der vorhergehenden Ansprüche, **dadurch gekennzeichnet, dass** die Lageraufnahme (15, 16) oder die Gleitringdichtung (18, 19) mit Spiel stirnseitig an dem Rotor (11) anliegt oder ein gesondertes Verdrängungsbauteil (26, 27) zwischen Lageraufnahme (15, 16) und Rotor (11) vorgesehen ist, welches das freie, im Betrieb durch Flüssigkeit ausfüllbare Volumen zwischen Rotor(11) und Lageraufnahme (15, 16) verringert.

10. Tauchpumpenaggregat nach einem der vorhergehenden Ansprüche, **dadurch gekennzeichnet, dass** die Dichtungen (22, 28) zwischen Lageraufnahme (15, 16) und Spaltrohr(10) sowie zwischen Lageraufnahme (15, 16) und dem feststehenden Teil (21) der Gleitringdichtung (18, 19) durch O-Ringe(22, 28) gebildet sind.

11. Tauchpumpenaggregat nach einem der vorhergehenden Ansprüche, **dadurch gekennzeichnet, dass** die Lageraufnahme (15, 16) und/oder das Verdrängungsbauteil (26, 27) aus einem wärmeisolierenden Werkstoff besteht.

12. Tauchpumpenaggregat nach einem der vorhergehenden Ansprüche, **dadurch gekennzeichnet, dass** das Spaltrohr(10) zumindest in einem Teilbereich beheizbar ist.

13. Tauchpumpenaggregat nach einem der vorhergehenden Ansprüche, **dadurch gekennzeichnet, dass** das Spaltrohr(10) elektrisch beheizbar ist.

14. Tauchpumpenaggregat nach einem der vorhergehenden Ansprüche, **dadurch gekennzeichnet, dass** das Spaltrohr(10) induktiv beheizbar ist, insbesondere durch das zwischen Rotor (11) und Stator (9) im Betrieb gebildete Magnetfeld.

15. Tauchpumpenaggregat nach einem der vorhergehenden Ansprüche, **dadurch gekennzeichnet, dass** der Motor ein Permanentmagnetmotor ist.

## Claims

1. A method for operating a pump assembly with a centrifugal pump and with an electric motor driving this, whose rotor (11) runs in a can (10) which separates the rotor space (17) with respect to the stator (9) in a fluid tight manner, **characterised in that** the rotor space (17) is sealed by sealing means (17, 18) which seal the rotor space (17) with respect to the delivery fluid in a pressure-limited manner, by which means delivery fluid which is located in the rotor space (17) between the rotor (11) and the can (10) is evaporated by heat effect and partly removed, during and/or after running up the motor to an operational speed.

2. A pump assembly, in particular for operating according to a method according to claim 1, with a centrifugal pump and with an electric motor driving this, whose rotor (11) runs in a can (10) which separates the rotor space (17) with respect to the stator (9) in a fluid tight manner, **characterised in that** the rotor space (17) is sealed by sealing means (17, 18) which seal the rotor space (17) with respect to the delivery fluid in a pressure-limited manner, by which means delivery fluid which is located in the rotor space (17) between the rotor (11) and the can (10) is evaporated by heat effect and partly removed, during and/or after running up the motor to an operational speed.

3. A pump assembly according to claim 2, **characterised in that** the bearings (13, 14) carrying the rotor (11) are arranged outside the rotor space (17).

4. A pump assembly according to one of the preceding claims, **characterised in that** at least one bearing (13, 14) carrying the rotor (11) is arranged within the can (10).

5. A pump assembly according to one of the preceding claims, **characterised in that** both shaft ends are led out of the rotor space (17), that an impeller (5) is provided on one shaft end, and that the fluid to be removed is led away close to the shaft end which is distant to the impeller (5).

6. A pump assembly according to claim 1, **characterised in that** the means sealing the rotor space (17) with respect to the delivery fluid in a pressure-limited manner are formed by at least one axial face seal (18, 19).

7. A submersible pump assembly according to one of the preceding claims, **characterised in that** a bearing (13, 14) accommodating the shaft (12) of the rotor (11) is seated in a bearing receiver (15, 16) which is incorporated into the can (10), and that the axial face seal (18, 19) is arranged between the rotor (11) and a bearing receiver (15, 16).

8. A submersible pump assembly according to one of the preceding claims, **characterised in that** the bearing receiver (15, 16) is sealed by way of an outer seal (28) with respect to the can (10), and by way of an inner seal (22) with respect to the stationary part (21) of the axial face seal (18,19).

9. A submersible pump assembly according to one of the preceding claims, **characterised in that** the bearing receiver (15, 16) or the axial face seal (18, 19) bears on the rotor (11) at the end side with play, or a separate displacement component (26, 27) is provided between the bearing receiver (15, 16) and the rotor (11), said component reducing the free volume between the rotor (11) and the bearing receiver (15, 16), which may be filled out with fluid in operation.

10. A submersible pump assembly according to one of the preceding claims, **characterised in that** the seals (22, 28) between the bearing receiver (15, 16) and the can (10) as well as between the bearing receiver (15, 16) and the stationary part (21) of the axial face seal (18, 19), are formed by O-rings (22, 28).

11. A submersible pump assembly according to one of the preceding claims, **characterised in that** the bearing receiver (15, 16) and/or the displacement component (26, 27) consist of a heat-insulating material.

12. A submersible pump assembly according to one of the preceding claims, **characterised in that** the can (10) may be heated at least in a part region.

13. A submersible pump assembly according to one of the preceding claims, **characterised in that** the can (10) may be electrically heated.

14. A submersible pump assembly according to one of the preceding claims, **characterised in that** the can (10) may be heated inductively, in particular by the magnetic field formed between the rotor (11) and the stator (9) on operation.

15. A submersible pump assembly according to one of the preceding claims, **characterised in that** the motor is a permanent magnet motor.

## Revendications

1. Procédé pour l'exploitation d'un groupe motopompe comprenant une pompe centrifuge et un moteur électrique d'entraînement de cette dernière, dont le rotor (11) tourne dans une gaine (10), laquelle isole le compartiment (17) du rotor vis-à-vis du stator (9) d'une façon étanche aux fluides, **caractérisé en ce que** le compartiment (17) du rotor est rendu étanche par des moyens d'étanchéité (17, 18) qui étanchéifient le compartiment (17) du rotor par rapport au liquide transporté, sous pression limitée, ce par quoi, pendant et/ou après la montée en régime du moteur jusqu'à une vitesse de service normale, le liquide transporté présent dans le compartiment (17) du rotor, entre le rotor (11) et la gaine (10), est évaporé et partiellement éliminé par action de la chaleur.

2. Groupe motopompe, destiné en particulier à être exploité selon un procédé conforme à la revendication 1, comprenant une pompe centrifuge et un moteur électrique d'entraînement de cette dernière, dont le rotor (11) tourne dans une gaine (10), laquelle isole le compartiment (17) du rotor vis-à-vis du stator (9) d'une façon étanche aux fluides, **caractérisé en ce que** le compartiment (17) du rotor est rendu étanche par des moyens d'étanchéité (17, 18) qui étanchéifient le compartiment (17) du rotor par rapport au liquide transporté, sous pression limitée, ce par quoi, pendant et/ou après la montée en régime du moteur jusqu'à une vitesse de service normale, le liquide transporté présent dans le compartiment (17) du rotor, entre le rotor (11) et la gaine (10), est évaporé et partiellement éliminé par action de la chaleur.

3. Groupe motopompe selon la revendication 2, **caractérisé en ce que** les paliers (13, 14) portant le rotor (11) sont disposés à l'extérieur du compartiment (17) du rotor.

4. Groupe motopompe selon l'une des revendications précédentes, **caractérisé en ce qu'**au moins un palier (13, 14) portant le rotor (11), est disposé à l'intérieur de la gaine (10).

5. Groupe motopompe selon l'une des revendications précédentes, **caractérisé en ce que** les deux extrémités d'arbre ressortent du compartiment (17) du rotor, **en ce qu'**à une extrémité d'arbre, il est prévu une roue mobile (5), et **en ce que** le liquide à éliminer est évacué à proximité de l'extrémité d'arbre située à l'opposé de la roue mobile (5).

6. Groupe motopompe selon la revendication 1, **caractérisé en ce que** les moyens qui étanchéifient le compartiment (17) du rotor par rapport au liquide transporté, sous une pression limitée, sont formés par au moins une garniture d'étanchéité à anneau glissant (18, 19).

7. Groupe motopompe submersible selon l'une des revendications précédentes, **caractérisé en ce qu'**un palier (13, 14) recevant l'arbre (12) du rotor (11) est placé dans un support de réception de palier (15, 16), qui est incorporé dans la gaine (10), et **en ce que** la garniture d'étanchéité à anneau glissant (18, 19) est disposée entre le rotor (11) et un support de réception de palier (15, 16).

8. Groupe motopompe submersible selon l'une des revendications précédentes, **caractérisé en ce que** le support de réception de palier (15, 16) est étanchéifié par rapport à la gaine (10) au moyen d'un joint d'étanchéité extérieur (28) et par rapport à la partie fixe (21) de la garniture d'étanchéité à anneau glissant (18, 19), au moyen d'un joint d'étanchéité intérieur (22).

9. Groupe motopompe submersible selon l'une des revendications précédentes, **caractérisé en ce que** le support de réception de palier (15, 16) ou la garniture d'étanchéité à anneau glissant (18, 19) porte frontalement, avec du jeu, contre le rotor (11) ou bien il est prévu, entre le support de réception de palier (15, 16) et le rotor (11), un composant de refoulement (26, 27) séparé, qui réduit le volume libre, susceptible d'être rempli en service par du liquide, entre le rotor (11) et le support de réception de palier (15, 16).

10. Groupe motopompe submersible selon l'une des revendications précédentes, **caractérisé en ce que** les joints d'étanchéité (22, 28) entre le support de réception de palier (15, 16) et la gaine (10) ainsi qu'entre le support de réception de palier (15, 16) et la partie fixe (21) de la garniture d'étanchéité à anneau glissant (18, 19), sont formés par des joints toriques (22, 28).

11. Groupe motopompe submersible selon l'une des revendications précédentes, **caractérisé en ce que** le support de réception de palier (15, 16) et/ou le composant de refoulement (26, 27) sont réalisés en un matériau thermiquement isolant.

12. Groupe motopompe submersible selon l'une des revendications précédentes, **caractérisé en ce que** la gaine (10) peut être chauffée, au moins dans une zone partielle.

13. Groupe motopompe submersible selon l'une des revendications précédentes, **caractérisé en ce que** la gaine (10) peut être chauffée électriquement.

14. Groupe motopompe submersible selon l'une des revendications précédentes, **caractérisé en ce que** la gaine (10) peut être chauffée par induction, en particulier par le champ magnétique établi, en service, entre le rotor (11) et le stator (9).

15. Groupe motopompe submersible selon l'une des revendications précédentes, **caractérisé en ce que** le moteur est un moteur à aimants permanents.
